# FASCICULE DE BREVET EUROPEEN

(11) **EP 0 078 208 B1**
(45) Date de publication et mention de la délivrance du brevet: **29.08.1984**
(21) Numéro de dépôt: 82401940.0
(22) Date de dépôt: 22.10.1982
(51) Int. Cl.: F28F 9/00

(54) **Dispositif de fixation d'un faisceau de tubes notamment pour générateur de vapeur**
Vorrichtung zur Befestigung eines Rohrbündels, insbesondere für Dampferzeuger
Device for fixing a bundle of tubes, especially for steam generators

(30) Priorité: 23.10.1981 FR 8119981
(43) Date de publication de la demande: 04.05.1983
(73) Titulaire: NOVATOME, F-92400 - Courbevoie (FR); COMMISSARIAT A L'ENERGIE ATOMIQUE, 75015 Paris Cédex 15 (FR)
(72) Inventeur: Fournier, Yves, F-71520 Chatenoy-Le-Royal (FR)
(74) Mandataire: Poulin, Gérard

## Description

La présente invention concerne un dispositif de fixation d'un faisceau de tubes enroulés en hélice verticale suivant plusieurs couches cylindriques coaxiales. L'invention est applicable notamment au faisceau de tubes d'un générateur de vapeur.

Dans un faisceau de tubes enroulés en hélice verticale suivant plusieurs couches cylindriques coaxiales, il est nécessaire de disposer des éléments de support des tubes destinés au maintien en position de ces tubes de façon à maintenir un espace régulier entre deux spires consécutives d'une même couche et entre deux spires appartenant à deux couches consécutives, tout en limitant les possibilités de déplacement angulaire des couches les unes par rapport aux autres.

Le dispositif de fixation des tubes doit permettre d'autre part une certaine souplesse de l'ensemble des tubes de façon que les dilatations et les vibrations qui peuvent se produire dans ces tubes ne provoquent pas des contraintes anormalement élevées.

On connaît déjà des dispositifs de fixation de tubes tels que décrits précédemment, et en particulier un dispositif de fixation qui fait l'objet du brevet français 2304048 du 12 Mars 1975. On connaît également dans le brevet français no 2 162 251 un dispositif de fixation dans lequel la nappe de tubes est garnie de barres disposées transversalement par rapport aux tubes, et ceux- ci sont serrés par paires sur les barres au moyen de plots disposés entre les deux tubes d'une paire, lesdits plots ayant un profil en coin et le serrage d'un plot ayant pour effet d'écarter ou de rapprocher élatiquement les deux tubes l'un de l'autre. Cependant, des dispositifs connus ne présentent pas toutes les garanties de précision et de fiabilité en ce qui concerne la force de serrage de chaque tube et la localisation exacte du point de contact réel entre le dispositif de fixation et le tube, entrainant ainsi une précision insuffisante quant à la connaissance du comportement dynamique du tube ainsi que son degré de matage au niveau des dispositifs de fixation. En fait, les dispositifs connus pour la fixation d'un faisceau de tubes présentent les inconvénients précédemment cités principalement lorsque le faisceau de tubes constitue le circuit secondaire d'un générateur de vapeur du type sodium-eau. En effet, dans ce cas, l'utilisation de sodium liquide chaud en tant que fluide caloporteur présente la particularité de soumettre la structure du générateur de vapeur à des chocs thermiques extrêmement violents du fait de la conductibilité thermique exceptionnellement grande du sodium liquide. Le faisceau tubulaire qui constitue le circuit eau-vapeur est ainsi soumis à des dilatations pouvant varier très brutalement dans le temps ainsi qu'à des différences de dilatation entre les différents éléments qui le constituent. Le faisceau de tubes peut être d'autre part soumis à des vibrations du fait de la circulation à grande vitesse du sodium liquide autour des tubes et de la vapeur d'eau à l'intérieur des tubes. Dans ces conditions, les dispositifs de fixation prennent une importance très grande et sont délicats à réaliser du fait des fonctions multiples et presque contradictoires qu'ils doivent remplir, à savoir le positionnement précis des tubes, l'amortissement de leurs vibrations, tout en autorisant leur dilatation dans plusieurs directions et en évitant un matage et une usure trop importants.

La présente invention vise à pallier les inconvénients précédemment cités.

D'autre part, dans les faisceaux tubulaires existants, les dispositifs de fixation des tubes ne réalisent qu'une liaison qui est approximativement du type »rotule«. Le tube est astreint à garder une position fixe dans l'espace à l'endroit de chaque dispositif de fixation, mais il peut avoir un certain mouvement de rotation autour de ce point. En conséquence, la fréquence propre d'une portion de tube située entre deux dispositifs de fixation successifs est relativement basse. Afin de limiter les vibrations dans les tubes, il est nécessaire d'éloigner la fréquence propre du tube de la fréquence d'excitation. Or, dans la pratique, comme la fréquence d'excitation qui provient principalement de l'écoulement du sodium autour du tube est relativement basse, il est avantageux de fixer le tube de façon que sa fréquence propre soit la plus élevée possible. La présente invention vise donc, d'autre part, à créer un dispositif de fixation de tube qui soit tel que la fréquence propre du tube soit la plus élevée possible.

La présente invention concerne donc un dispositif de fixation d'un faisceau de tubes enroulés en hélice suivant plusieurs couches cylindriques coaxiales, comprenant des tiges longitudinales munies d'encoches de forme cylindrique destinées à recevoir chaque portion de tube correspondant à la même couche cylindrique, lesdites tiges étant disposées ainsi entre chaque couche de tubes de façon à former plusieurs nappes radiales planes, des éléments de fixation des tubes sur ces tiges étant intercalés entre deux tiges consécutives d'une même nappe radiale plane, chaque élément de fixation comprenant essentiellement une pièce susceptible de coiffer deux spires encochées consécutivement dans la tige correspondante, le contact entre le dispositif et le tube correspondant étant rélisé sur des zones du tube quais ponctuelles.

Selon une caractéristique essentielle de l'invention, chaque tube est maintenu dans le dispositif de fixation selon trois zones de contact quais ponctuelles, deux zones séparées d'une certaine distance étant situées sur la face du tube en direction du centre du faisceau, la troisième zone étant diamétralement opposée aux deux autres zones et située dans uns position médiane. Dans ces conditions, on remarque que le dispositif de fixation rélise un encastrement du tube, ce qui donne une liaison plus rigide que la liaison »rotule«, ce qui augmente la fréquence propre du tube.

Selon une autre caractéristique de l'invention, ladite vis destinée à créer l'effort de piçage du tube s'appuie sur l'élément de fixation par une liaison de type rotule.

Selon une autre caractéristique de l'invention, les encoches de forme cylindrique ménagées dans la tige et dans l'élément de fixation ont un rayon de courbure légèrement supérieur à celui des tubes.

Selon une autre caractéristique de l'invention, après le vissage approprié de la vis de serrage, il est prévu une immobilisation en rotation de cette vis par un matage d'une partie de faible épaisseur de l'élément de fixation provoquant ainsi le sertissage de cette partie sur une zone périphérique crantée de la tête de la vis.

D'autres caractéristiques et avantages de l'invention apparaîtront lors de la description détaillée de l'exemple de réalisation qui va suivre, donné à titre illustratif mais non limitatif, en se référant aux figures annexées.
La fig. 1 représente une vue en coupe A-A de la fig. d'un dispositif de fixation conforme à l'invention.
La fig. 2 représente une vue de dessus du même dispositif de fixation.
La fig. 3 représente une coupe B-B de la fig. 1.
La fig. 4 représente une portion d'un ensemble d'éléments de fixation disposés en nappes radiales.
La fig. 5 est une vue suivant C-C de la fig. 4.

Sur la fig. 4 qui est une vue selon un plan radial d'un générateur de vapeur, on distingue un ensemble de tubes 3 disposés selon deux couches 1 cylindriques coaxiales. Cette fig. 4 n'est qu'une vue partielle, le faisceau entier de tubes 3 est formé en réalité d'une pluralité de couches cylindriques coaxiales s'étendant sur une certaine longueur, de façon connue. Le dispositif de fixation des tubes est composé principalement de tiges 4, 5, 6 disposées longitudinalement, entre chaque couche cylindrique de tubes, et constituant, dans l'ensemble du faisceau cylindrique, plusieurs nappes planes et radiales. Les tubes 3 sont disposés chacun dans une encoche cylindrique correspondante des différantes tiges 4, 5, 6. D'autre part, des éléments de fixation 7, 8, 9 comportant eux aussi des encoches destinées à venir d'adapter sur les tubes, sont disposés de l'autre côté des tiges correspondantes et assemblés à elles par un moyen de serrage approprié. Les éléments de fixation 7, 8, 9 ont d'autre part sur leur face opposée à la face qui s'appui sur les tubes 3 une forme de glissière femelle longitudinale dans laquelle viennent se positionner les tiges 4, 5, 6 correspondant à la couche cylindrique suivante. De cette façon l'ensemble des tiges 4, 5, 6 forme une nappe plane rigide radiale puisque chaque tige est liée à la précédente et à la suivante par l'intermédiaire des éléments de fixation interposés. Cette disposition générale du dispositif de fixation d'un faisceau de tubes est connue en soi. La présente invention ne réside pas dans cette disposition générale mais réside dans un perfectionnement à ce dispositif de fixation qui rend ce dernier particulièrement fiable et efficae.

En se reportant maintenant aux fig. 1, 2 et 3 nous allons voir en détail un exemple de réalisation qui comporte les perfectionnements qui font l'objet de la présente invention.

Les conditions très spéciales dans lesquelles fonctionne un générateur de vapeur de type sodium-eau et qui ont été rappelées précédemment, sont telles qu'un dispositif de fixation de tubes qui, en d'autres circonstances, serait considéré comme une pièce secondaire est dans le cas présent une pièce importante qui relève d'une technologie délicate.

En se référant à la fig. 1, on distingue deux spires consécutives du tube 3 appartenant à la même couche cylindrique de faisceau de tubes, ce tube 3 étant pincé entre la tige 4 qui s'étend longitudinalement dans le faisceau tubulaire, et l'élément de fixation 8. Un moyen de serrage 11 provoque la force F qui tend à rapprocher les pièces 8 et 4. L'élément de serrage est ici constitué d'une vis 11 dont la tête comporte une embase 12 de forme sphérique de rayon R1 qui vient s'appuyer sur une surface conique correspondante 13 de l'élément de fixation 8. De cette façon, la vis 11 exerce sur l'élément de fixation 8 un effort F qui reste constant en intensité et en direction quelle que soit la position exacte qu'occupent l'élément de fixation 8 et la vis 11; l'élément de fixation 8 se comporte ainsi comme un palonnier qui répartit de façon égale la force F sur les deux spires du tube 3. En fait, comme l'élément de fixation 8 comporte une rainure 10 qui est engagée dans une tige 5 suivante, il s'ensuit que l'élément de fixation 8 a une position exacte dans l'espace qui est imposé par la position de la tige 5 dans laquelle il est engagé, et la vis 11 ne doit pas imposer elle-même une position précise à l'élément de fixation 8 puisque cet élément de fixation a sa position imposée par la tige 5. La liaison du type rotule 12 de la vis 11 avec l'élément de fixation 8 répond bien à cette condition et établit en conséquence un montage qui est isostatique. La fixation des tubes 3 n'est fiable que si l'on sait à l'avance déterminer la position exacte des points de contact du tube avec ses éléments de support. Dans notre cas, les ponts de contact entre le tube et ses éléments de support ont été choisis diamètralement opposés 14, 15, ce qui est la disposition la plus rationnelle. Pour éviter tout matage anormal du tube 3 au niveau des points de contact 14, 15, les surfaces d'appui des pièces 4 et 8 avec le tube 3 arrivent en contact avec le tube tangentiellement. De cette façon, la contrainte au niveau du contact du tube 3 décroît progressivement entre le centre de la surface de contact 14 ou 15 et sa périphérie. Pour réaliser ces contacts entre deux surfaces tangentes, il est réalisé d'une part dans la tige 4 des encoches 16 de form cylindrique destinées à recevoir le tube 3, ces encoches 16 ayant un rayon R2 légèrement supérieur au rayon R du tube 3, et d'autre part les encoches formées sur l'élément de fixation 8 sont constituées de surfaces planes 17 au niveau du point de contact 14 sur lesquelles viennent se raccorder latéralement, tangentiellement des surfaces cylindriques concaves 18, 19, de part et d'autre, et de rayon R3 légèrement supérieur au rayon R du tube 3. Afin de créer une continuité dans la courbure des encoches de l'élément de fixation 8, les centres de rayons de courbure des faces 18 et 19 sont espacés d'une distance d égale à la largeur d de la surface plane 17. On peut remarquer que les surfaces planes 17 se trouvent dans un plan qui est parallèle à l'axe longitudinal du faisceau tubulaire.

Sur la fig. 2, on voit en vue extérieure le dispositif de fixation des tubes, ce dispositif repré-. senté est celui correspondant aux tubes 3 qui sont enroulés hélicoîdalement avec un pas à gauche. Dans les générateurs de vapeur de ce type, il est fréquent d'alterner des couches de tubes cylindriques coaxiales enroulées hélicoîdalement à droite et à gauche. Dans ce cas, les encoches ménagées dans les tiges 4, 5, 6 et les éléments de fixation 7, 8, 9 sont inclinés par rapport à l'axe longitudinal de la tige d'un angle positif ou négatif égal à l'angle correspondant de l'hélice à pas à gauche ou à droite.

Un autre aspect de l'invention réside dans la position des points de contact 14 et 15 par rapport à une direction longitudinale du tube 3,-ce qui est visible en particulier sur la fig.3. Sur cette fig. 3, on voit le dispositif de fixation des tubes, selon une coupe B-B. Le tube 3 est enroulé dans le faisceau et le rayon de courbure R4 de cet enroulement est très grand. De ce fait la zone de contact entre le tube 3 et l'élément de fixation 8 ne s'établit pas sur une génératrice de la surface 17 mais sur une zone quais ponctuelle centrale 14, et d'autre part, pour la même raison, la zone de contact entre le tube 3 et l'encoche 16 de la tige 4 ne s'établit pas sur une génératrice mais sur deux zones quasi ponctuelles 15 des parties latérales de la tige 4. Pour que la zone de contact 15 ne s'établisse pas sur une arête de la tige 4 qui resquerait de matier de façon excessive le tube 3, les extrémités 20 de l'encoche cylindrique 16 sont légèrement évasées. De cette manière, chaque tube 3 est maintenu dans und dispositif de fixation selon trois zones de contact quais ponctuelles 14-15, deux zones 15 séparées d'une certaine distance »e« étant situées sur la face du tube 3 en direction du centre du faisceau, et la zone 14 étant diamétralement opposée aux zones 15 et située dans une position médiane. De cette façon, quel que soient les mouvements ou les vibrations tu tube 3, les points de contact entre ce tube et les éléments de fixation restent relativement bien définis et localisés, et tous risques de matage excessif ou de déformation du tube sont écartés. D'autre part, cette disposition crée en encastrement à l'appui, augmentant les fréquences propres de flexion des tubes. Des essais montrent que ce dispositif accroît de 20 environ la fréquence propre du tube, ce qui accroît en conséquence de 50% environ le facteur d'amortissement, par rapport à un dispositif de fixation créant un appui en deux points qui crée une liaison de type »rotule«.

Dans un souci de rendre le système le plus fiable possible, on. peut prévoir d'immobiliser la vis de serrage après le montage définitif, pour cela on peut prévoir sur cette vis des crans péri- pheriques 21, et sur la pièce 8, une partie cylin- dri^{q}ue déformable 22 située au voisinage de la périphérie de la tête de vis, cette partie 22 étant destinée à être matée en vue de s'incruster dans les crans 21 de la tête de la vis.

L'invention peut aussi s'appliquer à toute installation autre que des générateurs de vapeur, dans lesquelles un faisceau de tubes enroulés hélicoôdalement doit être fixé dans de bonnes condistions.

## Revendications

1. Dispositif de fixation d'un faisceau de tubes (3) enroulés en hélice suivant lusieurs couches cylindriques coaxiales comprenant:
- des tiges longitudinales (4) munies d'encoches de forme cylindrique concave (16) destinées à recevoir chaque portion de tube (3) correspondant à la même couche cylin- driqué, lesdites tiges (4) étant disposées ainsi entre chaque couche de façon à former plusieurs nappes radiales planes,
― des éléments de fixation (8) des tubes sur ces tiges intercalés entre deux tiges consé cutives d'une même nappe radiale plane, chaque élément de fixation cômprenant essentiellement une pièce susceptible de coiffer deux spires encochés consécutivement d'ans la tige correspondante, le contact entre le dispositif (4-8) et le tube (3) correspondant étant réalisé sur des zones (14-15) tu tube quais ponctuelles, dispositif caractérisé par le fait que chaque tube (3) est maintenu dans le dispositif de fixation (4-8) selon trois zones de contact quais ponctuelles (14―15), deux zones (15) séparées d'une certaine distance étant situées sur la face du tube (3) en direction du centre du faisceau, la troisième zone (14) étant diamétralement opposée aux deux autres zones (15) et située dans une position médiane.

2. Dispositif de fixation selon la revendication 1, caractérisé par le fait que le maintien des tubes entre la tige et l'élément de fixation correspondant est réalisé à l'aide d'une vis (11) vissée dans la tige et s'appuyant sur l'élément de fixation par l'intermédiaire d'une liaison de type rotule (12).

3. Dispositif de fixation selon la revendication2, caractérisé par le fait que la tête de la vis (11) a une forme sphérique (12) qui vient s'appuyer sur une surface conique (13) tangente à la surface sphérique de la tête de la vis de façon que le contact entre la vis et l'élément de fixation (8) ne s'établisse toujours que sur une surface limitée quasiment à un cercle, quelle que soit la position exacte de l'élément de fixation.

4. Dispositif de fixation selon l'une des revendications 1 à 3, caractérisé par le fait que les encoches de forme cylindrique (16) de la tige (4) ont un rayon légèrement supérieur à celui des tubes, de façon que le contact entre le tube et la tige ne s'établisse toujours que sur deux surfaces (15) quasiment ponctuelles.

5. Dispositif de fixation selon la revendication 4, caractérisé par le fait que lesdites encoches (16) de forme cylindrique ménagées dans la tige (4) sont évasées au voisinage des parties latérales (2) de la tige de façon que les deux contacts quasiment ponctuels entre la tige et le tube ne s'établissent pas sur l'arête latérale de la tige mais sur une zone (15) légèrement en retrait.

6. Dispositif de fixation selon l'une quelconque des revendications 1 à 5, caractérisé par le fait que l'élément de fixation comporte, afin de coiffer les deux spires consécutives du tube (3), deux encoches espacées, ces encoches comprenant une surface plane (17) d'appui sur la spire correspondante, cette surface plane étant parallèle à l'axe longitudinal du faisceau tubulaire, de façon que le contact entre l'élément de fixation (8) et le tube ne s'établisse toujours que selon une surface quasiment ponctuelle (14) opposée aux deux surfaces de contact (15) du tube avec la tige (4).

7. Dispositif de fixation selon la revendication 6, caractérisé par le fait que la surface plane (17) d'appui de l'élément de fixation (8) sur la spire correspondante du tube (3) est prolongée de chaque côté par des surfaces cylindriques concaves (18, 19) ces surfaces concaves étant telles qu'elles ne peuvent jamais entrer en contact avec le tube correspondant.

8. Dispositif de fixation selon la revendication 7, caractérisé par le fait que les surfaces cylindriques concaves (18,19) constituant les encoches de l'élément de fixation (8) ont un rayon légèrement supérieur au rayon du tube.

9. Dispositif de fixation selon l'une quelconque des revendications 2 à 8, caractérisé par le fait que la tête de la vis de serrage (11) comporte des crans périphériques (21) et que l'élément de fixation comporte, au voisinage de la périphérie de la tête de vis, une partie cylindrique déformable (22) destinée à être matée en vue de s'incruster dans les crans (21) de la tête de vis pour l'immobiliser après vissage définitif de cette vis lors du montage de l'ensemble du faisceau.

## Patentansprüche

1. Vorrichtung zur Befestigung eines Bündels spiralförmig gemäß mehreren koaxialen zylindrischen Lagen gewickelter Rohre (3) bestehend aus:
- Längsstangen (4) mit zylinderförmigen konkaven Aussparungen (16) zur Aufnahme des jeweiligen ein und derselben Zylinderlage entsprechenden Rohrabschnitts (3), wobei diese Stangen zwischen jeder Lage derart angeordnet sind, daß sie mehrere radiale Planschichten bilden,
- Elementen (8) zur Befestigung der Rohre an diesen Stangen, die zwischen zwei aufeinanderfolgenden Stangen ein und derselben radialen Planlage eingefügt sind, wobei jedes Befestigungselement im wesentlichen aus einem Teil besteht, das zwei in der entsprechenden Stange nacheinander eingekerbte Windungen überdeckt, und wobei der Kontakt zwischen dem System (4-8) und dem entsprechenden Rohr (3) an quasipunktförmigen Bereichen (14-15) des Rohrs hergestellt wird, dadurch gekennzeichnet, daß jedes Rohr (3) in dem Befestigungssystem (4-8) gemäß drei quasipunktförmigen Kontaktflächen (14-15) festgehalten wird, wobei zwei im Abstand voneinander getrennte Bereiche auf der Oberfläche des Rohrs (3) zur Bündelmitte hin liegen und der dritte Bereich (14) den anderen Bereichen (15) diametral entgegengesetzt ist und sich in einer Mittellage befindet.

2. Befestigungsvorrichtung nach Anspruch 1, dadurch gekennzeichnet, daß die Rohre zwischen der Stange und dem entsprechenden Befestigungselement mittels einer in die Stange eingeschraubte Schraube (11) festgehalten werden, die sich auf dem Befestigungselement über eine gelenkartige Verbindung (12) abstützt.

3. Befestigungsvorrichtung nach Anspruch 2, dadurch gekennzeichnet, daß der Kopf der Schraube (11) eine kugelige Form (12) aufweist, mit welcher dieser auf einer zu der kugeligen Fläche des Schraubenkopfes tangierende Konusfläche (13) derart zur Auflage kommt, daß der Kontakt zwischen der Schraube und dem Befestigungselement (8) immer nur mit einer Fläche hergestellt wird, die quasi auf einen Kreis beschränkt ist, welches auch die genaue Lage des Befestigungselementes sein mag.

4. Befestigungsvorrichtung nach einem der Ansprüche 1 bis 3, dadurch gekennzeichnet, daß die zylinderförmigen Aussparungen (16) der Stange (4) einen etwas größeren Radius als der Radius der Rohre aufweisen, so daß der Kontakt zwischen dem Rohr und der Stange immer nur mit zwei quasipunktförmigen Flächen (15) hergestellt wird.

5. Befestigungsvorrichtung nach Anspruch 4, dadurch gekennzeichnet, daß diese zylinderförmigen in der Stange (4) angeordneten Aussparungen (16) in der Nähe der Seitenteile (2) der Stange derart aufgeweitet sind, daß die beiden quasipunktförmigen Kontakte zwischen der Stange und dem Rohr nicht mit der Seitenkante der Stange sondern mit einem etwas zurückspringenden Bereich (15) hergestellt werden.

6. Befestigungsvorrichtung nach einem der Ansprüche 1 bis 5, dadurch gekennzeichnet, daß zum Überspannen der beiden aufeinanderfolgenden Windungen des Rohrs (3) das Befestigungselement zwei im Abstand liegende Aussparungen aufweist, die eine Planfläche (17) zur Abstützung auf der entsprechenden Windung umfassen, wobei diese Planfläche parallel zur Längsachse des Rohrbündels verläuft, so daß der Kontakt zwischen dem Befestigungselement (8) und dem Rohr immer nur gemäß einer quasipunktförmigen Fläche (14), die den beiden Kontaktflächen (15) des Rohrs mit der Stange (4) entgegengesetzt ist, hergestellt wird.

7. Befestigungsvorrichtung nach Anspruch 6, dadurch gekennzeichnet, daß die Planfläche (17) zur Abstützung des Befestigungselementes (8) auf der entsprechenden Windung des Rohrs (3) an beiden Seiten durch zylinderförmige konkave Flächen (18, 19) verlängert ist, wobei diese konkaven Flächen niemals mit dem entsprechenden Rohr in Kontakt treten können.

8. Befestigungsvorrichtung nach Anspruch 7, dadurch gekennzeichnet, daß der Radius der die Aussparungen des Befestigungselementes (8) bildenden konkaven Zylinderflächen (18, 19) etwas größer als der Rohrradius ist.

9. Befestigungsvorrichtung nach einem der Ansprüche 2 bis 8, dadurch gekennzeichnet, daß der Kopf der Befestigungsschraube (11) am Umfang Einkerbungen (21) aufweist, und daß das Befestigungselement in der Nähe der Schraubenkopfperipherie ein zu verstemmendes verformbares Zylinderteil (22) umfaßt um sich somit in die Kerben (21) des Schraubenkopfes einzuprägen, damit es nach dem endgültigen Einschrauben dieser Schraube bei der Montage des gesamten Bündels blockiert wird.

## Claims

1. A device for fixing a nest of tubes (3) wound helically in several coaxial cylindrical layers, comprising:
- longitudinal rods (4) provided with recesses of a concave cylindrical shape (16), each intended to receive a part of the tube (3) corresponding to the same cylindrical layer, the said rods (4) being thus arranged between each layer so as to form several planar radial sheets,
- elements for fixing (8) the tubes on these rods, inserted between two successive rods of the same planar radial sheet, each fixing element comprising substantially a part capable of covering two whorls recessed successively in the corresponding rod, the contact between the device (4-8) and the corresponding tube (3) being produced on. virtually punctiform zones (14-15) of the tube, the device being characterised in that each tube (3) is maintained in the device for fixing (4-8) in three virtually punctiform contact zones (14-15), two zones (15) which are separated by a certain distance, being situated on the face of the tube (3) in the direction of the centre of the nest, the third zone (14) being diametrically opposite the two other zones (15) and situated in a median position.

2. A device for fixing according to claim 1, characterised in that the retention of the tubes between the rod and the corresponding fixing element is produced with the aid of a screw (11) screwed in the rod and resting on the fixing element through the intermediacy of a joint of a socket type (12).

3. A device for fixing according to claim 2, characterised in that the head of the screw (11) has a spherical shape (12) which rests on a coni cal surface (13) tangent to the spherical surface of the screw head so that the contact between the screw and the fixing element (8) is always produced only on a surface which is virtually limited to a circle, whatever the exact position of the fixing element.

4. A device for fixing according to one of claims 1 to 3, characterised in that the recesses of a cylindrical shape (16) of the rod (4) have a radius which is slightly greater than that of the tubes, so that the contact between the tube and the rod is always produced only on two virtually punctiform surfaces (15).

5. A device for fixing according to claim 4, characterised in that the said recesses (16) of a cylindrical shape provided in the rod (4) are flared close to the lateral parts (2) of the rod so that the two virtually punctiform contacts between the rod and the tube are not produced on the lateral ridge of the rod, but on a zone (15) which is slightly set back.

6. A device for fixing according to any one of claims 1 to 5, characterised in that, in order to cover the two successive whorls of the tube (3), the fixing element comprises two separated recesses, these recesses comprising a flat surface (17) for resting on the corresponding whorl, this flat surface being parallel to the longitudinal axis of the tube nest, so that the contact between the fixing element (8) and the tube is produced only at a virtually punctiform surface (14) opposite the two contact surfaces (15) of the tube with the rod (4).

7. A device for fixing according to claim 6, characterised in that the flat surface (17) for resting the fixing element (8) on the corresponding whorl of the tube (3) is extended on each side by concave cylindrical surfaces (18, 19), these concave surfaces being such that they can never come into contact with the corresponding tube.

8. A device for fixing according to claim 7, characterised in that the concave cylindrical surfaces (18, 19) forming the recesses of the fixing element (8) have a radius which is slightly greater than the raduis of the tube.

9. A device for fixing according to any one of claims 2 to 8, characterised in that the head of the clamping screw (11) comprises peripheral notches (21) and the fixing element comprises, close to the periphery of the screw head, a dis- tortable cylindrical part (22) intended to be deformed with a view to becoming embedded in the notches (21) of the screw head to immobilise it after this screw is finally screwed when the nest assembly is fitted.
